# EUROPÄISCHE PATENTSCHRIFT

(11) **EP 0 775 055 B1**
(45) Veröffentlichungstag und Bekanntmachung des Hinweises auf die Patenterteilung: **11.11.1998**
(21) Anmeldenummer: 95929823.3
(22) Anmeldetag: 09.08.1995
(51) Int. Cl.: B41F 15/08

(54) **DURCH- ODER SIEBDRUCKMASCHINE**
SCREEN OR STENCIL PRINTING MACHINE
MACHINE D'IMPRESSION SERIGRAPHIQUE OU A POCHOIR

(30) Priorität: 12.08.1994 DE 4428612; 12.12.1994 DE 4444189
(43) Veröffentlichungstag der Anmeldung: 28.05.1997
(62) Teilanmeldung aus: 97114058.7
(73) Patentinhaber: F. XAVER LEIPOLD GMBH & CO. KG, 90513 Zirndorf (DE)
(72) Erfinder: EPPICH, Alfred, D-90513 Zirndorf (DE); TROPSCHUH, Gerhard, D-90513 Zirndorf (DE); POLAN, Hans, D-90513 Zirndorf (DE)
(74) Vertreter: Götz, Georg, Dipl.-Ing.
(86) Internationale Anmeldenummer: EP9503153
(87) Internationale Veröffentlichungsnummer: WO9605059

(56) Entgegenhaltungen:
- EP-A- 0 349 883
- EP-A- 0 522 640
- DE-A- 3 730 409
- DE-A- 3 735 732
- DE-A- 3 915 482
- DE-A- 4 138 479
- DE-A- 4 304 399
- DE-C- 3 805 363
- JP-A- 5 293 947

## Beschreibung

Die Erfindung betrifft eine Maschine zum Durch- oder Siebdruck, die als Funktionskomponenten wenigstens aufweist eine durchlässige oder siebartige Druckform, die entsprechend dem gewünschten Druckbild oder -muster schabloniert ist, ein über die Druckform streichendes Rakelwerk zum Durchdrücken von Farbe durch die Druckform auf ein Druckgut, zum Beispiel Bedruckstoff oder Papierbahn, und ein Stellorgan zur Kontaktgabe zwischen Druckform und Druckgut und zum Entfernen des Druckgutes von der Druckform.

Bekannt sind Siebdruckmaschinen der Firma General Research, Inc., Chicago, U.S.A. (vgl. deren Prospekt "General" sowie die Ersatzteilliste "General Cylinder-Press" der Firma Hermann Wiederholt GmbH, Nürnberg, Deutschland), die mit einer einzigen elektrischen Antriebseinheit ausgerüstet sind. Über Kurvenscheiben, Über- und/oder Untersetzungsgetriebe, Riementriebe, Kettentriebe, Zahnstangen, Ritzel und dergleichen sind die genannten Funktionskomponenten gemeinsam an das einzige Antriebsaggregat angekoppelt, damit sie im Zweitaktverfahren die zum Fluten des Siebes mit Farbe mittels des Rakelwerkes (erster Takt) und zum Durchdrücken der Farbe auf den Bedruckstoff gegen das Stellorgan mittels des Rakelwerkes (zweiter Takt) notwendigen Bewegungsabläufe aufeinander synchronisiert durchführen können. Dabei tritt die Schwierigkeit auf, die notwendigen mechanischen Kopplungen mit dem einzigen Antriebsaggregat, die konstruktiv sehr sperrig ausfallen, mittels eines kompakten Gehäuses gegen externe Verschmutzungen abschließen zu können. Dies führt zu erhöhtem Verschleiß, der aufgrund der rein mechanisch konstruierten Kopplung ohnehin vorhanden ist und mit der Zeit die Druck-, Paß- und Registergenauigkeit beim Druckvorgang beeinträchtigt. Ein weiterer Nachteil bei der bekannten Konstruktion besteht darin, daß der das Sieb tragende Schlitten unterhalb des Rakels nicht mit konstanter Geschwindigkeit hin- und herbewegt wird. Infolgedessen werden die Maschen des Siebes bzw. der Druckform nicht gleichmäßig mit Farbe gefüllt bzw. davon entleert (Problem der ungleichmäßigen Maschenentleerung), was weiter die Druckqualität beeinträchtigt. Außerdem ist die Konstruktion zur ausschließlich mechanischen Kopplung der Funtionskomponenten nur wenig flexibel an besondere Anforderungen anpaßbar und zudem sehr teuer in Materialeinsatz und Montage.

Ferner ist eine Siebdruckmaschine bekannt (DE 37 30 409 A1), bei der für die Bewegungsvorgänge der einzelnen Organe, insbesondere einer Halterung und eines Siebträgers gesonderte, mechanisch entkoppelte, koordiniert steuerbare Antriebe vorgesehen sind, die mit einer CNC-Steuerung verbunden sind. Indem allerdings die einzelnen Antriebe durch Elektromotoren in Verbindung mit Zahnriementrieben gebildet werden, ist die Kopplung zwischen den Antrieben und den Funktionskomponenten mit einer Vielzahl von mechanischen Teilen wie Zahnrädern oder Zahnriemen, Verbindungswellen usw. zu realisieren. Diese Konstruktionsteile ergeben eine nur wenig steife Anbindung bzw. Kopplung an den Antriebsmotor, wobei diese Nachteile insbesondere durch Spiel zwischen den in Eingriff stehenden Zahnriemen und Zahnrädern und/oder Federelastizitäten der Konstruktionsteile verursacht sind. Dies beeinträchtigt die Genauigkeit der Bewegungsführung und -abläufe und somit die Präzision und Qualität des Druckbildes.

Aus DE-A-41 38 479 ist eine Offset-Druckmaschine bekannt, deren mehrere, für die Druckgebung zusammenwirkende Zylinder mit je einem Elektromotor zur Bildung eines Direktantriebs steif verbunden sind. Im Rahmen einer Steuerungskette oder eines Regelkreises für eine Umfangsregisterverstellung ist jeder Elektromotor als Stellglied für die Dreh- oder Winkelstellung des Zylinders ausgebildet.

Der Erfindung liegt die Aufgabe zugrunde, eine völlig neuartige Steuerung und Synchronisation für die notwendigen Funktionskomponenten einer Durch- oder Siebdruckmaschine bereitzustellen, die sich durch geringen mechanischen Verschleiß, die Möglichkeit der baulich kompakten Unterbringungen und Abschirmung, hohe Anpassungsfähigkeit an besondere Anforderungen, Bedruckstoffe und Farbviskositäten und durch eine vereinfachte und zuverlässige Bau- und Montagestruktur auszeichnet. Zur Lösung wird eine Durch- oder Siebdruckmaschine vorgeschlagen, die nach Patentanspruch 1 ausgebildet ist. Vorteilhafte Weiterbildungen ergeben sich aus den rückbezogenen Ansprüchen. Die bisherige mechanische Kopplung und Steuerung wird also durch ein elektronisch ausgeführtes Getriebe , nämlich das die Antriebseinheiten kontrollierende und steuernde Leitsystem ersetzt. Indem zwei oder mehr Funktionskomponenten der Durch- oder Siebdruckmaschine jeweils mit einer eigenen Antriebseinheit versehen sind, die vom Leitsystem koordiniert, angesteuert und überwacht sind, lassen sich träge Massen, mangelnde Steifigkeit oder abgenutzte Zahnradgetriebe einer rein mechanischen Steuerung und Kopplung, denen die oben genannten Nachteile zukommen, vermeiden.

Auf der Basis heutiger Mikroelektronik läßt sich das Leitsystem zweckmäßig voll elektronisch mit Mikrorechnersystemen, die in Echtzeit arbeiten, aufbauen. Insbesondere können dabei eine oder mehrere speicherprogrammierbare Steuerungen Einsatz finden. Damit zusammenhängend können die Antriebseinheiten vorzugsweise elektrisch realisiert sein, zweckmäßig als lage- oder drehzahlgeregelte Servomotoren, deren Läufer in Direktantriebstechnik mit der zu bewegenden Funktionskomponente oder einem Teil davon verbunden ist. Zur Offenbarung diesbezüglicher Möglichkeiten wird auf den Prospekt "Direktantriebstechnik" vom April 1993 sowie auf die Patentschrift DE 41 38 479 C2 der Firma Baumüller Nürnberg GmbH, 90482 Nürnberg, verwiesen.

Nach einer zweckmäßigen Ausbildung der Erfindung wird als Elektromotor für die linear zu bewegenden Funktionskomponenten ein Linearmotor verwendet. In besonderer Realisierung dieses Gedankens ist der Stator bzw. sein Primärteil und/oder der Rotor bzw. das Sekundärteil des Linearmotors mit der linear anzutreibenden Funktionskomponente, deren Linearführung beispielsweise in Schienenform und/oder dem Maschinenchassis oder jeweils mit einem Teil davon baulich integriert und/oder einstückig ausgeführt. Dies könnte beispielsweise so gestaltet sein, daß der Siebschlitten einen mit Dauermagneten bestückten Linearläufer aufweist, und das diesen aufnehmende Maschinenchassis als Stator mit Stromspulen durchsetzt ist, analog einem linearen Synchronmotor. Entsprechendes ist für Flut- und Druckrakel einer Siebdruckmaschine denkbar.

Mit Vorteil wird zwischen den Funktionskomponenten, den jeweils zugeordneten Antriebseinheiten und dem Leitsystem eine hierarchische Struktur gebildet, derart, daß das Leitsystem die Master-Funktion und die Antriebseinheiten mit zugehörigen Funktionskomponenten jeweils die anzuleitenden "Slaves" bilden. Dabei kann das Leitsystem mit einem derart ausgebildeten, insbesondere programmierten Speichermodul versehen sein, daß darin Druck- und/oder Maschinenzustandsparameter einles-, speicher- und über eine Schnittstelle abrufbar sind, die zur Kommunikation mit einer Bedienperson, einem externern Rechner und/oder in einem Computernetzwerk ausgelegt ist. Entsprechende Daten sind so über ein Netzwerk an einen zentralen Rechner übergebbar oder von diesem übernehmbar.

Das erfindungsgemäße Siebdrucksystem ist modular leicht erweiterbar: So kann bei Vorhandensein eines Transportwerkes zum Bewegen von Druckgut zum Stellorgan und zu dessen Entfernung leicht eine weitere Antriebseinheit angekuppelt werden, die sich dann ohne weiteres den Steuerbefehlen des Leitsystems unterordnen bzw. an dieses anschließen läßt. Nach einer Ausbildung der Erfindung, bei der das Transportwerk mit einer eingangsseitigen und/oder ausgangsseitigen Rolle realisiert ist, um die das Druckgut wickelbar ist, ist die Transportwerk-Antriebseinheit entweder mit beiden Rollen oder nur einer verbunden, wobei die jeweils andere Rolle an die Antriebseinheit mittelbar, beispielsweise über Getriebe oder Zahn- oder Riementrieb, angekoppelt oder freilaufend durch das zu transportierende Druckgut angetrieben ist. Damit kann als Bedruckstoff auch Material von der Rolle (Rollendruck) vorgesehen sein.

Bei einer Maschine mit wenigstens drei maschinell in Bewegung zu versetzenden Funktionskomponenten dient es der Aufwands- und Kosteneinsparung, wenn nach einer besonderen Ausbildung der Erfindung wenigstens eine der Funktionskomponenten herkömlich mittelbar und/oder ausschließlich mechanisch an die Antriebseinheit einer anderen Funktionseinheit (indirekt) angekoppelt und/oder mit der anderen Funktionseinheit mittelbar bzw. mechanisch synchronisiert ist. Als Mittel können die oben genannten mechanischen Komponenten wie Getriebe oder Zahn- oder Riementrieb dienen.

Bei dem Zweitaktverfahren aus dem oben genannten Stand der Technik besteht das Problem, daß sowohl im Flut- als auch Drucktakt der Siebschlitten reversierend jeweils mit im Prinzip der gleichen Geschwindigkeit an der Flut- bzw. Druckrakel vorbeifährt. Demgegenüber wird mit der Erfindung die Möglichkeit einer besonderen Ausführung dahingehend eröffnet, daß das Leitsystem so ausgebildet oder programmiert ist (Implementation eines spezifischen Steuerungsmoduls dafür), daß der für den Siebschlitten zum Vorbeibewegen am Rakelwerk notwendige Linearantrieb durch eine Antriebseinheit bewerkstelligt wird, die vom Leitsystem für die Hinbewegung mit einer anderen Geschwindigkeit als für die Rückbewegung angesteuert wird. Damit wird der Vorteil der Entkopplung der Flutungs- und der Druckgeschwindigkeit bei einer Siebdruckmaschine erzielt.

Es liegt im Rahmen der Erfindung, Linearantriebe auf der Basis der vom Leitsystem kontrollierten Antriebseinheiten zu bilden. Insbesondere ist es denkbar, die angesprochenen Linearmotoren über das Leitsystem zu kontrollieren.

Mit besonderem Vorteil werden einer Funktionskomponente, insbesondere der Druckform zu ihrer Bewegung mehrere gleichzeitig angreifende bzw. parallel antreibende Antriebseinheiten bzw. Linearantriebe zugeordnet, um Verwindungen und mechanische Verzerrungen nebst damit einhergehenden Belastungen dieser Funktionskomponente, welche die Druckqualität beeinträchtigen können, zu vermeiden.

Ein weiterer Vorteil des erfindungsgemäßen Konzeptes, nämlich den zumindest wesentlichen Funktionskomponenten eigene Antriebseinheiten zuzuordnen und diese einem übergeordneten Leitsystem unterzuordnen, besteht in verbesserten Möglichkeiten für die Mensch-Maschine-Kommunikation: Die an sich bekannte Bedientafel bei Siebdruckmaschinen für Funktionen wie Tippbetrieb, automatischer Betrieb, Notschalter und Durchlassen des Papiers ohne Druck läßt sich über eine entsprechend ausgestaltete Schnittstelle gleich direkt an das Leitsystem anschließen, welches daraufhin entsprechende Steuerbefehle an die gegebenenfalls als Slaves angeordneten Antriebseinheiten weiterleitet. Die Bedientafel läßt sich natürlich im Rahmen der Erfindung noch erweitern, beispielsweise durch Möglichkeiten zur Informationsausgabe an den Menschen über Displays und Starten von Fehler-Diagnose-Routinen.

Nach einer Ausbildung der Erfindung ist das Leitsystem mit einem derart ausgebildeten, insbesondere programmierten Steuerungsmodul versehen, das die Antriebseinheiten so ansteuert, daß das Rakelwerk still gehalten wird, während die Druckform mit konstanter Geschwindigkeit bewegt wird. Damit läß sich wenigstens für das zeitliche Druckfenster eine konstante Druckform-Geschwindigkeit gegenüber dem Rakelwerk realisieren, was die Gleichmäßigkeit des Farbdurchdruckes und des Druckbildes fördert.

Die Erfindung ist nicht auf die Anwendung der eingangs genannten, bekannten Siebdruckmaschine mit Zweitaktverfahren beschränkt. Vielmehr läßt sie sich auch auf den an sich bekannten Abroll-Siebdruck (Zylinderdruck) mit feststehendem Rakel anwenden: Die Druckform, welche das feststehende Rakelwerk mit hohlzylindrischem Querschnitt umgebend ausgebildet ist, und das als Druckzylinder ausgebildete Stellorgan sind je mit einer eigenen Antriebseinheit verbunden, die vom Leitsystem kontrolliert ist. Hierdurch kann einerseits einem exaktem Gleichlauf der Drehungen der Druckform und des Druckzylinders Rechnung getragen werden. Andererseits lassen sich auch unterschiedliche Geschwindigkeiten für die beiden Funktionskomponenten realisieren, wodurch zum Beispiel sich ändernde Dicken des Druckgutes, wenn es um die Druckform oder den Druckzylinder gewickelt ist, durch entsprechende Variation der jeweiligen Antriebsgeschwindigkeit mittels des Leitsystems ausgeglichen werden können.

Wichtig ist, daß beim Siebdruck die Registergenauigkeit gewährleistet ist, das heißt, daß Siebgewebe und Bedruckstoff genau deckungsgleich übereinander zu liegen kommen. Dies läßt sich mit einer besonderen Ausbildung der Erfindung vorteilhaft bewerkstelligen, indem bezüglich eines für den Druckbeginn maßgeblichen Zeitpunktes das Leitsystem über entsprechende Antriebseinheiten Druckform und Stellorgan zueinander zeitversetzt in Bewegung versetzt. Zum Beispiel kann der Führungsschlitten einer Siebdruckmaschine erst dann in Linearbewegung gebracht werden, wenn das registergenaue Anlegen eines Papierbogens auf den Druckzylinder als Stellorgan abgewartet worden ist.

Mit Vorteil sind Druckform und/oder Stellorgan gegenüber dem Maschinenchassis und/oder zueinander beweglich gelagert und jeweils mit einer vom Leitsystem kontrollierten Antriebseinheit verbunden, und das Leitsystem mit einer Schnittstelle zur Eingabe oder zum Erfassen einer Vorgabe für die Einwirkungs-, insbesondere Abwicklungslänge, zwischen Druckform und Stellorgan und mit einem derart ausgebildeten, insbesondere programmierten Steuerungsmodul versehen, daß die jeweils der Druckform und dem Stellorgan zugeordneten Antriebseinheiten im Sinne einer synchronen oder verkürzten oder verlängerten Einwirkung, insbesondere Abwicklung, des Stellorgans auf die Druckform angesteuert werden. Zum Beispiel kann die Abwicklung über den zurücklegbaren Drehwinkelweg eines Druckzylinders eingestellt werden. Der Vorteil besteht in der Möglichkeit eines Schlupfes oder einer sonstigen Asynchronität zwischen Druckform und Druckzylinder.

Die Erfindung eröffnet die weitere, vorteilhafte Ausbildung, daß Druckform und Stellorgan mit (vorzugsweise linear) veränderbarem Abstand voneinander gelagert sind, wobei wenigstens eine dieser Funktionskomponenten mit einem vom Leitsystem kontrollierten Linearantrieb verbunden ist. Hierdurch läßt sich einerseits die Wartbarkeit fördern, indem beispielsweise ein großer Abstand zwischen Druckform und Stellorgan hergestellt wird. Andererseits läßt sich eine Anpassung des Abstandes zwischen der Druckform und dem Stellorgan entsprechend der Dicke des zu bedruckenden Gutes einstellen. Dies kann alles intelligent durch das vorzugsweise elektronisch realisierte Leitsystem bzw. einen Leitcomputer erfolgen.

Mit Vorteil sind Druckform und/oder Stellorgan jeweils mit einer vom Leitsystem kontrollierten Antriebseinheit verbunden sind, und das Leitsystem mit einer Schnittstelle zur Eingabe oder zum Erfassen einer Vorgabe entsprechend den Formatgrößen des Druckgutes und mit einem derart ausgebildeten, insbesondere programmierten Steuerungsmodul versehen ist, daß die jeweils der Druckform und/oder dem Stellorgan zugeordnete Antriebseinheit im Sinne eines an die Formatgrößen angepaßten Antriebsweges angesteuert wird. Damit können beispielsweise bei tafelförmigem Bedruckstoff (Bogendruck) die Formatgrößen den Weg des Stellorgans und/oder der Druckform vorgeben.

Im Bereich der Erfindung liegt auch folgende, relativ einfache Ausführung: Die Druckform ist beispielsweise als Sieb auf einen Rahmen gespannt, der auf einem Flachbett als Stellorgan hin- und wegschwenkbar angelenkt ist. Das Rakelwerk ist gegenüber dem Rahmen beweglich gelagert, so daß es über das darauf gespannte Sieb geführt werden kann. Im Sinne der Erfindung ist wenigstens dem Rahmen zu seinem Verschwenken und dem Rakelwerk zu seiner Relativbewegung gegenüber dem Rahmen bzw. dem Sieb je eine Antriebseinheit zugeordnet, die vom Leitsystem kontrolliert sind. Die für das Leitsystem notwendige Software kann in diesem Fall besonders einfach und zuverlässig erstellt werden.

Es ist an sich bekannt, Siebdruckmaschinen mit Anlagen und Mitteln zur Vakuumerzeugung zu versehen. Beispielsweise kann der Druckzylinder perforiert sein, um über per Vakuum erzeugten Unterdruck das zu bedruckende Papier auf der Außenmantelfläche des Druckzylinders zu fixieren und bei Wegnahme des Vakuums diese Fixierung wieder zu lösen. Vakuum-Erzeugungsmittel sind auch für das Transportwerk zweckmäßig, damit dieses das Druckgut meist in Form von Papier präzise zum Stellorgan bzw. zur Druckform transportieren kann. In dieser Hinsicht besteht eine besondere Ausbildung der Erfindung darin, daß das Leitsystem mit einer Steuer-Schnittstelle zu den Vakuum-Erzeugungsmitteln versehen ist, und ferner ein derart ausgebildetes, insbesondere programmiertes und mit der Schnittstelle gekoppeltes Steuerungsmodul aufweist, daß davon je nach Maschinenstellung oder Position einer oder mehrerer der Antriebseinheiten die Mittel zur Vakuumerzeugung aktiviert werden. Der erzielte Vorteil besteht darin, daß das Fixieren des Druckgutes, beispielsweise Papieres, sich flexibel, präzise und zuverlässig an die von den Antriebseinheiten in Verbindung mit dem Leitsystem erzeugten Bewegungsabläufe der Funktionskomponenten anpassen bzw. darin integrieren läßt.

Mit Vorteil ist das Leitsystem mit einem derart ausgebildeten, insbesondere programmierten Steuerungsmodul versehen ist, daß die dem Rakelwerk zugeordnete Antriebseinheit das Rakelwerk vorzugsweise kraft- und/oder lagegeregelt gegen die Druckform preßt. So übt die Antriebseinheit des Rakelwerkes während dem Druckvorgang konstant eine Kraft oder ein Drehmoment aus, die einer Federwirkung gleichzusetzen ist ( elektrische Feder ), mit der das Rakelwerk an die Druckform gepreßt wird.

Weitere Einzelheiten, Merkmale und Vorteile auf der Basis der Erfindung ergeben sich aus den Unteransprüchen und aus der nachfolgenden Beschreibung bevorzugter Ausführungsbeispiele der Erfindung in Verbindung mit den Zeichnungen. Diese zeigen in:
- Fig. 1: eine erfindungsgemäß Siebdruckmaschine in vereinfachter perspektivischer Darstellung,
- Fig. 2: ein Blockschaltbild der Steuerung der Maschine nach Fig. 1,
- Fig. 3: ein Funktions/Zeitdiagramm der Siebdruckmaschine gemäß Fig. 1 und 2,
- Fig. 4: ein Blockschaltbild für eine abgewandelte Siebdruck-Maschinensteuerung,
- Fig. 5: ein Blockschaltbild für eine weiter abgewandelte Siebdruck-Maschinensteuerung, und
- Fig. 6: ausschnittsweise einen Teil der erfindungsgemäßen Siebdruckmaschine mit abgewandeltem Linearantrieb für den Siebschlitten in einer Fig. 1 entsprechenden Perspektive.

Gemäß Fig. 1 ist auf einem Papieranleger 1 ein Stapel zu bedruckendes Papier 2 abgelegt. Der Papieranleger 1 ist mit einem Elektromotor M4 versehen. An dessen Wellenende 3 ist ein Riemen- oder Kettenrad 4 befestigt, mit dem ein Antriebsriemen oder eine Antriebskette 5 in Eingriff steht. Davon angetrieben wird ein Verbindungsrad 6, mit dessen Achse 7 gemäß schematischer Andeutung das Treibrad 8 eines Papieranlage-Förderbandes 9 für Papier 2 gekoppelt ist. Wie gestrichelt angedeutet, führt das Papieranlage-Förderband 9 Papier 2 in die Reichweite eines Druckzylinders 10. Aus dem Wirkungskreis des Druckzylinders 10 wird Papier 2 mittels eines Papierauslage-Förderbandes 11 herausbewegt, nachdem das Papier fertig bearbeitet bzw. bedruckt worden ist. Papieranleger 1 mit (nicht gezeichnetem) Greifmitteln für den Stapel Papier 2, Papieranlage-Förderband 9 und Papierauslage-Förderband 11 sind jeweils zu ihrem Antrieb an den Elektromotor 4 gemeinsam angekoppelt mittels an sich bekannten mechanischen Koppelelementen wie beispielsweise der Ketten- oder Riementrieb 4, 5, 6.

Der Druckzylinder 10 ist mit einer Antriebswelle 12 versehen, an dem unmittelbar in Direktantriebsverbindung ein weiterer Elektromotor M1 angreift. Oberhalb des Druckzylinders 10 ist ein Sieb 13 in einem Siebschlitten 14 aufgespannt, der innerhalb des Maschinenchassis 15 zur Ausführung linearer Reversierbewegungen 16 gelagert ist. An dem Siebschlitten 14 greifen gleichzeitig in funktioneller Parallelschaltung zwei Linearantriebe 171, 172 an, die an je einer der Längsseiten des Maschinenchassis 15 angeordnet sind. Die Linearantriebe 171, 172 für den Siebschlitten 14 bestehen jeweils aus einem gegen das Maschinenchassis 15 abgestützten Elektromotor M21 bzw. M22 und einer an dessen Läufer unmittelbar und steif befestigten Spindel 181 bzw. 182. Mit dem Außengewinde der Spindel 181 bzw. 182 kämmt das Innengewinde einer Antriebsschulter 19 des Siebschlittens 14 (die zweite Antriebsschulter ist in der Zeichnung nicht sichtbar). Wird die Spindel 181 bzw. 182 von dem jeweiligen Elektromotor M21 bzw. M22 in Drehung versetzt, setzt sich diese je nach Ansteuerung der Elektromotoren in die lineare Reversierbewegung 16 (hin- und hergehend) um. Zur Präzision der Reversierbewegung 16 sind zwei lineare Längsführungen 201 bzw. 202 vorgesehen, die zueinander parallel auf je einer Längsseite des Maschinenchassis 15 verlaufen, und mit denen der Siebschlitten in Eingriff steht.

Oberhalb des Siebs 13 etwa mittig auf dem Maschinenchassis ist ein Rakelwerk 21 angeordnet, dem lineare, auf- und abgehende Vertikal-Reversierbewegungen 22 mittels zweier weiterer Linearantriebe 231, 232 erteilt werden können. Diese beiden Linearantriebe 231, 232 sind analog den Linearantrieben für den Siebschlitten 14 aufgebaut mit beidseitigen Elektromotoren M31, M32 und Spindeln 241, 242. Mit der jeweils vom Elektromotor M31, M32 drehbaren Spindel 241, 242 steht eine beidseits des Chassis 15 angeordnete Antriebshülse 251, 252 in Eingriff, über die die Spindel-Drehbewegungen in die Vertikal-Reversierbewegungen 22 für das Rakelwerk 21 umgesetzt werden. Vom Rakelwerk 21 ist in der perspektivischen Darstellung lediglich das Druckrakel 26 sichtbar.

Um manuell bestimmte Maschinenstellungen oder -zustände herbeiführen zu können, ist an der Außenseite des Maschinenchassis 15 ein Handrad 27 mit Kurbel 28 drehbar angebracht.

Gemäß Fig. 2 wird mit dem Handrad 27 ein Dreh-Positionsgeber 29 betätigt, dessen Ausgang von einem Impulsformer 30 abgetastet und in Form von digital verarbeitbaren, insbesondere zählbaren Impulsen an ein übergeordnetes Leitsystem 31 weitergeleitet wird. Dieses umfaßt ein Zählmodul CNT, mittels welchem die Stellung des Handrades 27 erfaßt und in entsprechende Steuerbefehle umgesetzt werden kann.

Gemäß Fig. 2 werden die Ist-Positionen der Elektromotoren M1, M21, M22, M31, M32 und M4 für den Druckzylinder, den Siebschlitten mit Druckform, das Rakelwerk und das Transportwerk (Papieranleger und -ausleger mit Greifeinrichtung) jeweils von einem eigenen Drehpositionsgeber 29 erfaßt. Deren jeweils der Ist-Position des Elektroantriebs entsprechende Ausgangssignale sind jeweiligen Antriebsreglern 32 zugeführt, die zur Generierung eines mit dem Istwert zu vergleichenden Sollwertes mit einem gemeinsamen Bussystem 33 kommunizieren, das von dem Leitsystem bzw. Leitrechner 31 dominiert bzw. gesteuert wird. An dieses Bussystem kann auch die für das Handrad 27 mit zugehörigem Positionsgeber 29 zuständige Impulsformerstufe 30 angeschlossen sein. Im Leitrechner 31 sind die Hauptmodule Sollwertgenerierung SWG und speicherprogrammierbare Steuerung SPS implementiert bzw. angelegt. Das Hauptmodul Sollwertgenerierung SWG kann als Untermodul eine (Fein-)Interpolation IPL und/oder eine dem Impulsformer 30 zugeordnete Impulszählung CNT umfassen. Über ein zweites Bussystem 34 läßt sich für den Leitrechner eine Kommunikation über eine serielle Schnittstelle RS 232 oder mit einer Parallelschnittstelle 35 für digitale Ein- und Ausgänge erstellen. Die digitalen Eingänge können mit den Wahlschaltern BYPASS FEEDPORT ON/OFF, FEEDER VAC ON/OFF, DELIVERY VAC ON/OFF, CYLINDER VAC ON/OFF, SQUEEGE RAISE NON PRINT/HI LIFT, MACHINE RUN/JOG, SPEED (stufenlos), PASSER ON/OFF und mit den Tastern MACHINE START/STOP, MACHINE EMERGENCY STOP, TROCKNER EIN/AUS/ZWEI, SQUEEGE UP/STOP/DOWN einer an sich bekannten Bedienungstafel für Siebdruckmaschinen verbunden bzw. angesteuert sein. Die digitalen Ausgänge der parallelen Schnittstelle 35 können beispielsweise zur Ansteuerung von Vakuum-Erzeugungsmittel (siehe oben), insbesondere der Vakuumpumpe dienen. Zur Führung, Auswertung und Programmierung des Leitrechners 31 dient der Block MMK (Mensch-Maschine-Kommunikation mit Grafik-Bildschirmen, Monitoren und Bedienfeldern). Über diesen Block MMK läßt sich beispielsweise die speicherprogrammierbare Steuerung SPS programmieren.

Die Software, die in dem Leitrechner 31 zu implementieren ist, ergibt sich aus der nachfolgenden Beschreibung des Funktions/Zeit-Diagramms in Fig. 3: Es sind über die Zeit t die Verläufe der Drehvektoren w für die Siebschlitten-Elektromotoren M21, M22, den Druckzylinder-Elektromotor M1, die Rakelwerk-Elektromotoren M31, M32 und der Papiertransport-Elektromotor M4 vorzeichenrichtig aufgetragen. In der Position 0 wird gerade der Antriebsmotor M4 für Papiertransport aktiv. Das hierfür vorgesehene Transportwerk umfaßt zweckmäßig folgende Baugruppen: Bogenanleger, Papiereinlauftisch mit Ziehmarke, Auslagetisch, Bänderantrieb zum Bogenverteiler und Trockner. Die Geschwindigkeit des Antriebes M4 muß auf die Zuführung von einem Bogen pro Druckzyklus abgestimmt sein. Abfragen im Papieranleger 1 und in der Papierauslage 11 können dazu verwendet werden, mit entsprechenden Steuersignalen auf den Rakelwerkantrieb M31, M32 und den Zylinderantrieb M1 einzuwirken bzw. die gesamte Maschine bei Druckende in Stillstand zu versetzen. In der Position 1, die beispielsweise einem Verfahren des Siebschlittens um 5 mm gegenüber der Ausgangsposition entspricht, sorgt der Leitrechner 31 dafür, daß die Elektromotoren M31, M32 für das Rakelwerk aktiviert werden. In der Position 2 (Siebschlittenposition 70 mm) ist das Papiergreifen beendet und die Freigängigkeit für das Rakelwerk erreicht. Gleichzeitig hat der Elektroantrieb M1 für den Druckzylinder 10 seine volle Drehgeschwindigkeit erreicht. Dasselbe gilt für den Siebschlittenantrieb M21, M22.

In der Position 3 (Siebschlittenposition ca. 87 mm) hat das Rakelwerk (Druckwerk) 21 seine Druckposition erreicht, das heißt es ist ausreichend niedergefahren. Bei Ausführung mit Flut- und Druckrakel ist die Druckrakel 26 in Anlage auf das Sieb gebracht. Das Absenken der Druckrakel erfolgt also zwischen dem Startpunkt des Druckzylinders 10 (Position 0) und dem Beginn des Druckfensters (Position 3). Mittels geeigneter Software kann der Leitrechner 31 den Rakelwerk-Parallelantrieb M31, M32 so ansteuern, daß eine spezifizierte Auflagekraft der Druckrakel 26 auf das Sieb 13 stattfindet.

In Position 4 (Siebschlittenposition ca. 788 mm) steuert der Leitrechner den Rakelwerk-Antrieb M31, M32 zum Abheben der Druckrakel 26 vom Sieb 13 an. Die Steuerbefehle zur Bewegung des Rakel- bzw. Druckwerkantriebs M31, M32 liegen also stets außerhalb des Druckfensters. Gleichzeitig wird in Position 4 die Vorschubgeschwindigkeit des Siebschlitten-Antriebs M21, M22 abgebremst. Vorzugsweise sollte der Leitrechner die Beschleunigungs- und Bremsrampen für den Siebschlitten 14 stets außerhalb des Druckfensters zwischen Position 3 und Position 4 generieren (anders als nach Fig. 3), damit während des Druckvorganges der Bewegungsablauf vollständig linear ist bzw. die Vorschubgeschwindigkeit des Siebschlittens 14 konstant ist.

In Position 5 (Siebschlittenposition ca. 807 mm) hat das Rakelwerk seine Nicht-Druckposition bzw. Flutposition erreicht. Gleichzeitig hat der Siebschlitten 14 gemäß Antriebs-Software im Leitrechner 31 seinen Tot- bzw. Umkehrpunkt erreicht. Der Leitrechner 31 stoppt ferner den Elektromotor M1 des Druckzylinders. Das vorherige Abbremsen bzw. die Bremsrampe des Druckzylinder-Elektromotors M1 muß genau synchron zur Bremsrampe des Siebschlitten-Antriebs M21, M22 sein. Zwischen der Position 5 und der Position 6 (Siebschlitten-Position 614 mm nur noch vom Ausgangs- bzw. Nullpunkt) wird dem Elektromotor M1 der Steuerbefehl erteilt, den Druckzylinder 10 eine restliche Drehbewegung zu erteilen, bis er seit der Position 1 eine vollständige 360°-Bewegung ausgeführt hat oder jedenfalls die Papieraufnahmeposition und den Druckbeginn erreicht hat. Gleichzeitig ist der Rücklauf des Sieb- bzw. Druckformschlittens 14 auf maximale konstante Geschwindigkeit gebracht, wobei das Sieb 13 von einem Flutrakel gleichzeitig mit Farbe geflutet werden kann. Ferner können in Position 6 die Greifmittel für das Papier-Transportwerk aktiviert werden. Dies muß spätestens in Position 7 (Siebschlittenposition 32 mm) erfolgen. In Position 8 (Siebschlittenposition 2 mm) schließen die Greifmittel für das Papier, und in der Ausgangsposition 0 (Siebschlittenposition 0 mm) ist das zu bedruckende Papier aufgenommen, und ein neuer Druckzyklus kann beginnen. Bevor der Siebschlitten die Start-Position 0 wieder erreicht, wird zweckmäßig der Bogen am stehenden Druckzylinder 10 ausgerichtet (Stopzylinderbetrieb).

Alternativ kann zwischen der Position 5 und den Positionen 8/0 der Zylinder reversierend, das heißt zurückbewegt werden (Reversierzylinderbetrieb). Der entsprechende Drehvektor ist in Fig. 3 gestrichelt angedeutet. Dann verbleibt allerdings für das Anlegen des Papierbogens am Zylinder nur die Zeit zwischen den Positionen 7 und 8, die nachteilig kurz ist.

Neben den genannten Bewegungsabläufen können im Leitrechner auch Module implementiert sein, mit denen sich für das Rakelwerk 21 eine NON-PRINT-Position und eine HI LIFT-Position realisieren läßt. Die NON-PRINT-Position kann zur Beseitigung von Störungen im Papiertransport oder einfach dann, wenn nicht gedruckt werden soll, nützlich sein. Die HI LIFT-Position wird zum Wechsel oder Reinigen der Druckform bzw. des Siebes 13 benötigt.

Im Blockschaltbild der Fig. 4 ist eine steuerungstechnische Konfiguration gezeigt, in der lediglich die Druckform mit dem Elektroantrieb M2 und eine Rakel mit dem Elektroantrieb M3 versehen ist. Der Druckzylinder als Stellorgan kann dabei mechanisch mit der Druckform gekoppelt und synchronisiert sein (nicht gezeichnet). Zur Erhöhung der Genauigkeit dient ein Drehpositionsgeber 29, der die Position der Druckform bzw. des zugehörigen Elektroantriebs M2 abtastet und in einen Antriebsregler 32 zurückführt. Das rückgeführte Signal kann ferner vom Antriebsregler 32, der dem Rakel-Elektroantrieb M3 zugeordnet ist, aufgenommen und verwendet werden. Ferner ist aus Fig. 4 ersichtlich, daß drei oder mehr Antriebsregler 32 in Kettenschaltung miteinander verbunden sein können, wobei die übergeordnete Leitsteuerung 31 ihre Steuerbefehle lediglich einem einzigen der Antriebsregler 32 zuzuleiten braucht; letztere können diese dann an den zum Empfang bestimmten Antriebsregler 32 gegebenenfalls weiterleiten. Die Konfiguration nach Fig. 5 unterscheidet sich von der nach Fig. 4 dadurch, daß dem Druckzylinder ein eigener Elektroantrieb M1 zugeordnet ist, dessen Ist-Lage mittelbar oder direkt vom Drehpositionsgeber 29 abgetastet und in die Regler-Steuerungskette 32 eingeführt wird. Diese Steuerungskette läßt sich modular erweitern.

Gemäß Fig. 6 ist der Linearantrieb 171 gegenüber der Ausführung nach Fig. 1 dadurch abgewandelt, daß der Elektromotor als an sich bekannter, linearer Synchronmotor M23 mit einem am Maschinenchassis 15 ortsfest abgestützten Stator 234 und einem demgegenüber beweglichen Läufer 235 ausgebildet ist, der mit der Antriebsschulter 19 des Siebschlittens 14 fest verbunden ist. Der Stator 234 als stationäres Primärteil des linearen Antriebsystems ist von Stromspulen durchsetzt, von denen in Fig. 6 die Wicklungsköpfe 236 schematisch angedeutet sichtbar sind. Bei dem beispielhaften Linearmotor kann der Läufer 235 als passives, bewegtes Sekundärteil mit (nicht gezeichneten) Dauermagneten bestückt ausgeführt sein. Anstelle der in Fig. 2 angesprochenen Drehpositionsgeber 29 ist natürlich ein Linearpositionsgeber (nicht gezeichnet) einzusetzen, der beispielsweise mittels Hallsonden realisiert sein kann.

## Patentansprüche

1. Maschine zum Durch- oder Siebdruck mit wenigstens den Funktionskomponenten:
- siebartige Druckform (13,14), schabloniert entsprechend dem gewünschten Druckbild oder -muster,
- über die Druckform (13,14) streichendes Rakelwerk (21) zum Durchdrücken von Farbe durch die Druckform (13,14) auf ein Druckgut (2), und
- Stellorgan (10) zur Kontaktgabe zwischen Druckform (13,14) und Druckgut (2) und zum Entfernen des Druckgutes (2) von der Druckform (13,14),
wobei wenigstens zwei dieser Funktionskomponenten lineargeführt und je mit einer separaten Antriebseinheit (M1,M2,M3) verbunden sind, die von einem gemeinsamen Antriebs-Leitsystem (31) so koordinierbar und betätigbar sind, daß die genannten Relativbewegungen zwischen den Funktionskomponenten aufeinander abgestimmt beziehungsweise synchron ablaufen, und die Druckform (13,14) und/oder das Stellorgan (10) beweglich gelagert und mit einer vom Leitsystem (31) kontrollierten Antriebseinheit (32,M21,M22,M1) verbunden sind, **dadurch gekennzeichnet, daß** eine oder mehrere Funktionskomponenten, die lineargeführt sind, zu ihrem Linearantrieb je mit dem Läufer eines zugeordneten Elektromotors (M21,M22;M31,M32) direkt verbunden sind, und das Leitsystem (31) eine Schnittstelle zum Erfassen und Umsetzen der Art und Beschaffenheit des Druckgutes (2) und ein derart ausgebildetes oder programmiertes und mit der Schnittstelle gekoppeltes Steuerungsmodul aufweist, daß davon die Position und/oder Geschwindigkeit der jeweiligen Antriebseinheit (32,M21,M22,M1) abhängig vom Druckgut (2) einstellbar ist.

2. Maschine nach Anspruch 1, dadurch gekennzeichnet, daß das Leitsystem (31) mit einer speicherprogrammierbaren Steuerung (SPS) realisiert ist.

3. Maschine nach Anspruch 1 oder 2, dadurch gekennzeichnet, daß die eine oder mehrere Funktionskomponenten je über eine Spindel (181, 182; 241, 242) lineargeführt sind, die mit dem Läufer eines Elektromotors (M21, M22,; M31, M32) direkt und/oder einstückig verbunden ist.

4. Maschine nach einem der vorangehenden Ansprüche, gekennzeichnet durch eine oder mehrere lage- und/oder drehzahlgeregelte (29) Antriebseinheiten (32, MIT1-4) oder Servomotoren, die auf der Basis von Drehstrom arbeiten.

5. Maschine nach Anspruch 1 oder 2,.dadurch gekennzeichnet, daß als Elektromotor ein Linearmotor verwendet wird, wobei der Stator beziehungsweise das Primärteil und/oder der Rotor beziehungsweise das Sekundärteil des Linearmotors mit der linear anzutreibenden Funktionskomponente und/oder dem Maschinenchassis baulich integriert und/oder einstückig ausgeführt ist.

6. Maschine nach einem der vorangehenden Ansprüche, dadurch gekennzeichnet, daß das Leitsystem (31) ein Modul zur Sollwertgenerierung (SWG) und/oder Interpolation (IPL) für die Lage- und/oder Drehzahlregelung aufweist.

7. Maschine nach einem der vorangehenden Ansprüche, dadurch gekennzeichnet, daß das Leitsystem (31) einerseits und die Antriebseinheiten (32,M1) andererseits miteinander nach dem Master/Slave-Prinzip verbunden sind und arbeiten.

8. Maschine nach einem der vorangehenden Ansprüche, mit einer verschieb- oder drehbaren Handhabe oder einem Handrad (27) zur Einstellung eines bestimmten Maschinenzustandes und/oder einer bestimmten Maschinenstellung, dadurch gekennzeichnet, daß das Leitsystem (31) eine Schnittstelle zur Aufnahme und ein Modul (CNT) zur Umsetzung der Stellung der Handhabe oder des Handrades (27) in ein oder mehrere Steuerungssignale für ein oder mehrere Antriebseinheiten (32,M1,M2,M3) aufweist.

9. Maschine nach einem der vorangehenden Ansprüche, mit der weiteren Funktionskomponente eines Transportwerkes, mittels welchem das Druckgut (2) zum Stellorgan (10) bewegbar und/oder von diesem entfernbar ist, dadurch gekennzeichnet, daß auch dem Transportwerk eine eigene Antriebseinheit (32,M4) zugeordnet ist, die an das Leitsystem (31) angeschlossen ist.

10. Maschine nach Anspruch 9, wobei das Transportwerk eine Greifeinrichtung und/oder Fördermittel (9,11) zum Zu- und/oder Wegführen des Druckgutes (2) zum beziehungsweise vom Stellorgan (10) aufweisen, dadurch gekennzeichnet, daß die Transportwerk-Antriebseinheit (32,M4) entweder mit der Greifeinrichtung oder mit dem Fördermittel (9,11) verbunden ist, und die jeweils andere Transportwerk-Komponente an die Antriebseinheit (32,M4) mittelbar über Getriebe oder Zahn- oder Riementrieb (4,5,6), angekoppelt ist.

11. Maschine nach Anspruch 9, wobei das Transportwerk mit einer eingangsseitigen und/oder ausgangsseitigen Rolle realisiert ist, um die das Druckgut (2) wickelbar ist, dadurch gekennzeichnet, daß die Transportwerk-Antriebseinheit (32,M4) entweder mit beiden Rollen oder nur einer verbunden ist, wobei die jeweils andere Rolle an die Antriebseinheit (32,M4) mittelbar über Getriebe oder Zahn- oder Riementrieb (4,5,6) angekoppelt oder freilaufend durch das zu transportierende Druckgut (2) angetrieben ist.

12. Maschine nach einem der vorangehenden Ansprüche, wobei wenigstens drei Funktionskomponenten maschinell in Bewegung versetzbar sind, dadurch gekennzeichnet, daß wenigstens eine (10) der Funktionskomponenten mittelbar und/oder ausschließlich mechanisch über Getriebe oder Zahn- oder Riementrieb an die Antriebseinheit (32,M2) einer anderen Funktionseinheit (13,14) angekoppelt und/oder damit synchronisiert ist.

13. Maschine nach einem der vorangehenden Ansprüche, wobei die Druckform (13,14) mit einem hin- und rück- beziehungsweise reversierend bewegbaren Siebschlitten (14) für ein auf den Schlitten-Rahmen gespanntes schabloniertes Sieb (13,14) realisiert ist, dadurch gekennzeichnet, daß der Siebschlitten (14) zu seiner Bewegung mit einem oder mehreren Antriebseinheiten (M21,M22) versehen ist, die als Linearantriebe (171,172;231,232) ausgebildet sind und am Siebschlitten (14) beidseitig und/oder parallel angreifen.

14. Maschine nach Anspruch 13, dadurch gekennzeichnet, daß das Leitsystem (31) mit einem derart ausgebildeten oder programmierten Steuerungsmodul versehen ist, daß der oder die mehreren Linearantriebe (171,172) für den Siebschlitten (14) mit jeweils unterschiedlichen Antriebs-Geschwindigkeiten für die Hin- und Rückbewegungen des Siebschlittens (14) angesteuert werden.

15. Maschine nach Anspruch 13 oder 14, wobei das Rakelwerk (21) synchron zum Siebschlitten (14) auf und ab oder hin- und herbewegbar zum Füllen beziehungsweise Fluten des Siebes (13) und zum Durchdrücken der Farbe durch das Sieb (13) auf ein Druckgut (2) ausgebildet ist, dadurch gekennzeichnet, daß das Rakelwerk (21) zu seiner Bewegung mit einem oder mehreren Antriebseinheiten versehen (32,M31,M32) ist, die als weitere Linearantriebe (231,232) ausgebildet sind und am Rakelwerk (21) beidseitig und/oder parallel angreifen.

16. Maschine nach Anspruch 15, wobei das Rakelwerk wenigstens zwei voneinander unterschiedlich geführte Flut- und Druckrakel (26) zum Füllen beziehungsweise Fluten des Siebes (13) und zum Durchdrücken der Farbe durch das Sieb (13) auf ein Druckgut (2) aufweist, dadurch gekennzeichnet, daß entweder das Flut- oder das Druckrakel (26) mit dem einen oder den mehreren parallelen Linearantrieben (231,232) für das Rakelwerk (21) verbunden ist, und daß Flut- und Druckrakel (26) über eine derart ausgebildete mechanische Kopplung miteinander verbunden sind, daß sie sich abwechselnd zur Druckform (13,14) hin und von dieser weg bewegen.

17. Maschine nach einem der vorangehenden Ansprüche, wobei das Rakelwerk (21) wenigstens zwei voneinander unterschiedlich geführte Flut- und Druckrakel (26) zum Füllen beziehungsweise Fluten des Siebes (13) und zum Durchdrücken der Farbe durch das Sieb (13) auf ein Druckgut (2) aufweist, dadurch gekennzeichnet, daß jeder Rakel eine eigene, vom Leitsystem kontrollierte Antriebseinheit zugeordnet ist.

18. Maschine nach einem der vorangehenden Ansprüche, wobei das Stellorgan (10) die Form eines Druckzylinders aufweist, dadurch gekennzeichnet, daß das Stellorgan (10) zur Drehung um seine Zylinderachse mit einer Antriebswelle (12) versehen und darüber mit einer eigenen, vom Leitsystem (31) kontrollierten Antriebseinheit (32,M1) verbunden ist.

19. Maschine nach Anspruch 18, dadurch gekennzeichnet, daß das Leitsystem (31) ein derart ausgebildetes oder programmiertes Steuerungsmodul aufweist, daß das Stellorgan (10) jeweils über einen spezifizierten Winkelumfang reversierend bidirektional und/oder unidirektional bewegt wird.

20. Maschine nach einem der vorangehenden Ansprüche, mit einer manuell betätigbaren Bedienungstafel, dadurch gekennzeichnet, daß das Leitsystem (31) eine Schnittstelle (35) und ein Modul zum Erfassen und Umsetzen des Zustands der Bedienungstafel oder deren Bedienungselemente in ein oder mehrere Steuerungssignale für ein oder mehrere Antriebseinheiten (M1-M4) aufweist.

21. Maschine nach einem der vorangehenden Ansprüche, dadurch gekennzeichnet, daß das Leitsystem (31) ein derart ausgebildetes oder programmiertes Steuerungsmodul aufweist, daß über die jeweiligen Antriebseinheiten (32,M31,M32;M1) das Rakelwerk (21) stillgehalten und die Druckform (13,14) mit konstanter Geschwindigkeit bewegt werden.

22. Maschine nach einem der Ansprüche 1 bis 12, wobei die Druckform einen hohlzylindrischen Querschnitt besitzt, von dem das Rakelwerk umgeben ist, und das Stellorgan (10) als Druckzylinder für das Druckgut (2) ausgebildet ist, dadurch gekennzeichnet, daß der Druckzylinder (10) und die Druckform zu ihrer Drehung je mit einer vom Leitsystem (31) kontrollierten Antriebseinheit (32,M1-M4) verbunden sind.

23. Maschine nach einem der vorangehenden Ansprüche, dadurch gekennzeichnet, daß das Leitsystem (31) mit einem derart ausgebildeten oder programmierten Steuerungsmodul versehen ist, daß bezüglich eines für den Druckbeginn maßgeblichen Zeitpunktes (Pos. 2,Pos. 3) die jeweils der Druckform (13,14) und dem Stellorgan (10) zugeordneten Antriebseinheiten (32,M21,M22,M1) zueinander zeitlich versetzt angesteuert werden.

24. Maschine nach einem der vorangehenden Ansprüche, dadurch gekennzeichnet, daß Druckform (13,14) und Stellorgan (10) mit veränderbarem Abstand voneinander gelagert sind, und wenigstens eine dieser Funktionskomponenten mit einer vom Leitsystem (31) kontrollierten Antriebseinheit (32,M1-M4) verbunden ist.

25. Maschine nach einem der vorangehenden Ansprüche, dadurch gekennzeichnet, daß die Schnittstelle zum Erfassen und Umsetzen der Art und Beschaffenheit des Druckgutes (2) zur Erfassung von dessen Dicke ausgebildet ist.

26. Maschine nach einem der Ansprüche 1 bis 12, wobei die Druckform auf einen Rahmen gespannt ist, der zu dem als Flachbett ausgebildeten Stellorgan hin- und wegschwenkbar gelagert ist, und das Rakelwerk (21) gegenüber dem Rahmen beweglich gelagert ist, dadurch gekennzeichnet, daß wenigstens dem Rahmen zu seinem Verschwenken und dem Rakelwerk zu seiner Relativbewegung gegenüber dem Rahmen je eine vom Leitsystem (31) kontrollierte Antriebseinheit (32,M1-M4) zugeordnet ist.

27. Maschine nach einem der vorangehenden Ansprüche, wobei wenigstens das Stellorgan (10) mit Mitteln zur Vakuumerzeugung versehen ist, dadurch gekennzeichnet, daß das Leitsystem (31) eine Schnittstelle (35) zum Ansteuern der Mittel zur Vakuumerzeugung und ein derart ausgebildetes oder programmiertes und mit der Schnittstelle (35) gekoppeltes Steuerungsmodul aufweist, daß davon je nach Maschinenstellung oder Position (29) einer oder mehrerer der Antriebseinheiten (32,M1-M4) die Mittel zur Vakuumerzeugung betätigt werden.

28. Maschine nach einem der vorangehenden Ansprüche, dadurch gekennzeichnet, daß Druckform (13,14) und/oder Stellorgan (10) gegenüber dem Maschinenchassis (15) und/oder zueinander beweglich gelagert und jeweils mit einer vom Leitsystem (31) kontrollierten Antriebseinheit (32,M1;M21,M22) verbunden sind, und das Leitsystem (31) mit einer Schnittstelle (RS 232, 35) zur Eingabe oder zum Erfassen einer Vorgabe für die Einwirkungs- oder Abwicklungslänge zwischen Druckform (13,14) und Stellorgan (10) und mit einem derart ausgebildeten oder programmierten Steuerungsmodul versehen ist, daß die jeweils der Druckform (13,14) und dem Stellorgan (10) zugeordneten Antriebseinheiten (32,M21,M22,M1) im Sinne einer synchronen oder verkürzten oder verlängerten Einwirkung oder Abwicklung des Stellorgans (10) auf die Druckform (13,14) angesteuert werden.

29. Maschine nach einem der vorangehenden Ansprüche, dadurch gekennzeichnet, daß Druckform (13,14) und/oder Stellorgan (10) jeweils mit einer vom Leitsystem (31) kontrollierten Antriebseinheit (32,M1;M21,M22) verbunden sind, und das Leitsystem (31) mit einer Schnittstelle (RS 232, 35) zur Eingabe oder zum Erfassen einer Vorgabe entsprechend den Formatgrößen des Druckgutes (2) und mit einem derart ausgebildeten oder programmierten Steuerungsmodul versehen ist, daß die jeweils der Druckform (13,14) und/oder dem Stellorgan (10) zugeordnete Antriebseinheit (32,M21,M22,M1) im Sinne eines an die Formatgrößen angepaßten Antriebsweges angesteuert wird.

30. Maschine nach einem der vorangehenden Ansprüche, dadurch gekennzeichnet, daß das Leitsystem (31) mit einem derart ausgebildeten oder programmierten Steuerungsmodul versehen ist, daß die dem Rakelwerk (21) zugeordnete Antriebseinheit (32,M31,M32) das Rakelwerk (21) gegen die Druckform (13,14) preßt.

31. Maschine nach einem der vorangehenden Ansprüche, dadurch gekennzeichnet, daß das Leitsystem (31) mit einem derart ausgebildeten oder programmierten Speichermodul versehen ist, daß darin Druck- und/oder Maschinenzustandsparameter einles-, speicher- und über eine Schnittstelle (MMK) abrufbar sind, die zur Kommunikation mit einer Bedienperson, einem externern Rechner und/oder in einem Computernetzwerk ausgelegt ist.

## Claims

1. A stencil or screen printing machine with at least the functional components:
- a permeable or screenlike printing form (13,14), stencilled according to the desired printed image or pattern,
- a doctor mechanism (21) extending over the printing form (13,14) for the pressing of colour throughout the printing formn (13,14) onto a printing stock (2), and
- an actuator (10) for causing contact between the printing form (13,14) and printing stock (2) and for the removal of the printing stock (2) from the printing form (13,14),
wherein at least two of these functional components are linearly guided and each connected with a separate drive unit (M1,M2,M3) which are so associatable and actuatable by a common drive control system (31) that the said relative movements between the functional components occur synchronously in predetermined relationship with one another, and the printing form (13,14) and/or the actuator (10) are movably mounted and are connected with a drive unit (32,M21,M22,M1) controlled by the control system (31), characterised in that one or more functional components which are linearly guided are directly connected for their linear drive each with the armature of an associated electric motor (M21,M22;M31,M32), and the control system (31) comprises an interface for the recording and translation of the kind and characteristic of the printing stock (2) and a control module that is so arranged or programmed and coupled with the interface that the position and/or speed of the respective drive unit (32,M21,M22,M1) is adjustable thereby according to the printing stock (2).

2. A machine according to Claim 1, characterised in that the control system (31) is realised with a stored programme control (SPS).

3. A machine according to Claim 1 or 2, characterised in that the one or more functional components are each linearly driven by way of a spindle (181,182;241,242) that is directly or integrally connected with the armature of the electric motor (M21,M22;M31,M32).

4. A machine according to one of the preceding claims, characterised by one or more position and/or rotary speed regulated (29) drive units (32,M1-4), or servomotors, which work on the basis of three phase current.

5. A machine according to Claim 1 or 2, characterised in that a linear motor is used as electric motor, wherein the stator, respectively the primary part, or the rotor, respectively the secondary part of the linear motor, are constructionally integrated and/or formed in one piece with the functional components to be driven linearly or with the machine frame.

6. A machine according to one of the preceding claims, characterised in that the control system (31) comprises a module for the generation of reference values (SWG) and/or an interpolation module (IPL) for the position and/or rotary speed regulation.

7. A machine according to one of the preceding claims, characterised in that the control system (31) on the one hand and the drive unit (32,M1) on the other hand are connected with one another and work according to the master slave concept.

8. A machine according to one of the preceding claims with a slidable or rotatable manual control or hand wheel (27) for the setting of a defined machine condition and/or a defined machine position, characterised in that the control system (31) comprises a interface for the reception and a module (CNT) for the conversion of the position of the manual control or the hand wheel (27) into one or more control signals for one or more drive units (32,M1,M2,M3).

9. A machine according to one of the preceding claims with the further functional component of a transport mechanism, by means of which the printing stock (2) is moveable to and/or removable from the actuator (10), characterised in that the transport mechanism is also associated with an individual drive unit (32,M4) which is connected with the control system (31).

10. A machine according to Claim 9, wherein the transport mechanism comprises a gripping arrangement and/or feeder means (9,11) for the feeding and/or output of the printing stock (2) to or respectively from the actuator (10), characterised in that the transport mechanism drive unit (32,M4) is connected either with the gripping arrangement or with the feeder means (9,11) and the respective other component of the transport mechanism is coupled indirectly to the drive unit (32,M4) by way of gearing or toothed or belt drive (4,5,6).

11. A machine according to Claim 9, wherein the transport mechanism is realised with an input and/or an output roller around which the printing stock (2) can be wound, characterised in that the transport mechanism drive unit (32,M4) is either connected with both rollers or with only one, in which case the respective other roller is coupled indirectly to the drive unit (32,M4) by way of gearing or toothed or belt drive (4,5,6), or is freely rotatable and is driven by the printing stock (2) to be transported.

12. A machine according to one of the preceding claims, wherein at least three functional components can be set in motion mechanically, characterised in that at least one (10) of the functional components is coupled to and/or synchronised with the drive unit (32,M2) of another functional unit (13,14) indirectly and/or exclusively mechanically, by way of gearing or toothed or belt drive.

13. A machine according to one of the preceding claims wherein the printing form (13,14) is realised with a forward and backward respectively reversibly moveable screen carriage (14) for a stencilled screen (13,14) stretched on the carriage frame, characterised in that the carriage frame (14) is provided with one or more drive units (M21,M22) for its movement which are formed as linear drives (171,172;231,232) and engage with the screen carriage (13) on both sides and/or in parallel.

14. A machine according to Claim 13, characterised in that the control system (31) is provided with a control module that is so arranged or programmed, that the one or more linear drives (171,172) for the screen carriage (14) are controlled with different drive speeds respectively for the forward and backward movement of the screen carriage (14).

15. A machine according to Claim 13 or 14, wherein the doctor mechanism (21) is arranged to be moveable in synchronism with the screen carriage (14) towards and away from or to and fro for the filling or flo-coating of the screen (13) and for the pressing of colour through the screen (13) onto a printing stock (2), characterised in that the doctor mechanism is provided with one or more drive units (32,M31,M32) for its movement, which are formed as further linear drives (231,232) and engage with the doctor mechanism (21) preferably on both sides and/or in parallel.

16. A machine according to Claim 15, wherein the doctor mechanism comprises two separately guided flo-coating and squeegee devices (26) for the filling and flo-coating of the screen (13) and for the pressing of colour through the screen (13) onto the printing stock (2), characterised in that either the flo-coater or the squeegee (26) is connected with one or more parallel linear drives (231,232), and that flo-coater and squeegee (26) are so connected with one another by way of a mechanical coupling that they can be interchangeably moved towards and away from the path of the printing form (13,14).

17. A machine according to one of the preceding claims wherein the doctor mechanism (21) comprises at least two flow and squeegee doctor devices (26) that are separately guided from one another for the filling or flo-coating of the screen (13) and for the pressing of colour through the screen (13) onto the printing stock (2), characterised in that each doctor device is associated with an individual drive unit controlled by the control system.

18. A machine according to one of the preceding claims, wherein the actuator (10) comprises the form of a printing cylinder, characterised in that the regulating member (10) is connected for rotation about its cylinder axis with an individual drive unit (32,M1) controlled by the control system (31).

19. A machine according to Claim 18, characterised in that the control system (31) comprises a control module that is so arranged or programmed, that the actuator (10) is moved respectively over a specified circumferential angle reversingly bidirectionally and/or unidirectionally.

20. A machine according to one of the preceding claims, with a manually operatable control panel, characterised in that the control system (31) comprises an interface (35) and a module for the recording and translation of the condition of the control panel or its control elements into one or more control signals for one or more drive units (M1-M4).

21. A machine according to one of the preceding claims, characterised in that the control system (31) comprises a control module that is so arranged or programmed, that by way of respective drive units (32,M31,M32;M1) the doctor mechanism (21) is held stationary and the printing form (13,14) is moved with constant velocity.

22. A machine according to one of Claims 1-12 wherein the printing form has a hollow cylindrical cross-section by which the doctor mechanism is surrounded, and the actuator (10) is formed as a printing cylinder for the printing stock (2), characterised in that the printing cylinder (10) and the printing form are connected for their rotation each with a drive unit (32,M1-M4) controlled by the control system (31).

23. A machine according to one of the preceding claims characterised in that the control system (31) is provided with a control module that is so arranged or programmed, that with reference to a point in time (Pos.2,Pos.3) for establishing the beginning of printing, the drive units (32,M21,M22,M1) respectively associated with the printing form (13,14) and the regulating member (10) are controllably displaced in timed relation to one another.

24. A machine according to one of the preceding claims characterised in that the printing form (13,14) and the actuator (10) are mounted with an adjustable spacing from one another, and at least one of these functional components is connected with a drive unit (32,M1-M4) that is controlled by the control system (31).

25. A machine according to one of the preceding claims, characterised in that the interface for the recording and translation of the kind and characteristic of the printing stock (2) is arranged to record its thickness.

26. A machine according to one of Claims 1-12 wherein the printing form is stretched on a frame that is mounted to be swingable to and fro on the actuator that is formed as a flat bed, and the doctor mechanism (21) is movably mounted opposite to the frame, characterised in that at least with the frame for its swinging movement and with the doctor mechanism for its relative movement with respect to the frame is associated in each case a drive unit (32,M1-M4) controlled by the control system (31).

27. A machine according to one of the preceding claims, wherein at least the actuator (10) is provided with means for the production of a vacuum, characterised in that the control system (31) comprises an interface (35) for the control of the means for the production of a vacuum and a control module connected with the interface (35) and so arranged or programmed, that one or more of the drive units (32,M1-M4) and the means for production of the vacuum are activated thereby each according to the machine setting or position (29).

28. A machine according to one of the preceding claims characterised in that the printing form (13,14) and/or actuator (10) are movably mounted with respect to the machine frame (15) and/or to one another and are (each) connected with a drive unit (32,M1;M21,M22) controlled by the control system (31) and the control system is provided with a interface (RS 232,35) for the input or the recording of a standard for the length of interaction, especially unrolling length between the printing form (13,14) and the actuator (10) and with a control module that is so arranged or programmed, that the drive units (32,M21,M22,M1) respectively associated with the printing form (13,14) and the actuator (10) are controlled as regards a synchronised or shortened or lengthened interaction or unrolling, of the actuator (10) upon the printing form (13,14).

29. A machine according to one of the preceding claims characterised in that the printing form (13,14) and/or actuator (10) are (each) connected with a drive unit (31,M1;M21,M22) controlled by the control system (31) and the control system (31) is provided with an interface (RS 232,35) for the input or the recording of a standard corresponding to the format size of the printing stock (2) and with a control module that is so arranged or programmed, that the drive unit (31,M21,M22,M1) respectively associated with the printing form (13,14) and/or the actuator (10) is controlled as regards a drive path matched to the format size.

30. A machine according to one of the preceding claims, characterised in that the control system (31) is provided with a control module that is so arranged or programmed, that the drive unit associated with the doctor mechanism (21) presses the doctor mechanism (21) against the printing form (13,14).

31. A machine according to one of the preceding claims, characterised in that the control system (31) is provided with a storage module that is so arranged or programmed, that printing and/or machine condition parameters are readable and storable therein and recallable by way of an interface (MMK) which is provided for communication with an operator, an external processor and/or is provided in a computer network.

## Revendications

1. Machine pour l'impression au pochoir ou la sérigraphie, comprenant au moins les composants fonctionnels suivants:
- une forme d'impression (13, 14) du genre écran de sérigraphie, préparé à la manière d'un pochoir correspondant à l'image ou au modèle d'impression souhaité,
- un mécanisme de racle (21) balayant la forme d'impression (13, 14), pour refouler de l'encre à travers la forme d'impression (13, 14), sur un produit à imprimer (2), et
- un organe de positionnement (10) pour établir un contact entre la forme d'impression (13, 14) et le produit à imprimer (2) et pour éloigner le produit à imprimer (2) de la forme d'impression (13, 14),
au moins deux de ces composants fonctionnels étant guidés linéairement et reliés à des unités d'entraînement respectives séparées (M1, M2, M3), qui peuvent être coordonnées et actionnées par un système de gestion d'entraînement (31) commun, de façon telle que les mouvements relatifs cités, entre les composants fonctionnels, se déroulent en étant accordés l'un sur l'autre ou en synchronisme, et la forme d'impression (13, 14) et/ou l'organe de positionnement (10) étant montés de manière mobile et reliés à une unité d'entraînement (32, M21, M22, M1) pilotée par le système de gestion (31),
caractérisée en ce qu'un ou plusieurs composants fonctionnels, qui sont guidés linéairement, sont reliés chacun directement au rotor d'un moteur électrique associé (M21, M22; M31, M32) pour leur entraînement linéaire, et en ce que le système de gestion (31) comporte une interface pour détecter et convertir le type et la structure du produit à imprimer (2), ainsi qu'un module de commande couplé à l'interface et configuré ou programmé de façon telle, qu'il puisse régler la position et/ou la vitesse de l'unité d'entraînement respective (32, M21, M22, M1) en fonction du produit à imprimer (2).

2. Machine selon la revendication 1, caractérisée en ce que le système de gestion (31) est réalisé à l'aide d'une commande par programme enregistrable (SPS).

3. Machine selon la revendication 1 ou 2, caractérisée en ce que l'un des composants fonctionnels on plusieurs d'entre eux sont guidés linéairement chacun par l'intermédiaire d'une vis (181, 182,; 241, 242), qui est reliée directement au rotor d'un moteur électrique (M21, M22; M31, M32) et/ou est réalisée d'un seul tenant avec celui-ci.

4. Machine selon l'une des revendications précédentes, caractérisée par une ou plusieurs unités d'entraînement (32, MIT1-4) régulées en position et/ou en vitesse de rotation (29) ou des servomoteurs, qui fonctionnent sur la base d'un courant triphasé.

5. Machine selon la revendication 1 ou 2, caractérisée en ce que l'on utilise comme moteur électrique, un moteur linéaire, le stator ou la partie primaire et/ou le rotor ou la partie secondaire du moteur linéaire étant intégrés par construction au composant fonctionnel à entraîner linéairement et/ou au châssis de la machine, et/ou réalisés d'un seul tenant avec ce composant fonctionnel et/ou le châssis de la machine.

6. Machine selon l'une des revendications précédentes, caractérisée en ce que le système de gestion (31) comporte un module de génération de valeurs de consigne (SWG) et/ou d'interpolation (IPL) pour la régulation de position et/ou de vitesse de rotation.

7. Machine selon l'une des revendications précédentes, caractérisée en ce que le système de gestion (31), d'une part, et les unités d'entraînement (32, M1), d'autre part, sont reliés mutuellement et fonctionnent selon le principe maître/esclave.

8. Machine selon l'une des revendications précédentes, comportant une poignée coulissante ou rotative ou un volant à main (27) pour régler un état déterminé de la machine et/ou une position déterminée de la machine, caractérisée en ce que le système de gestion (31) comporte une interface destinée à relever et un module (CNT) destiné à convertir la position de la poignée ou du volant à main (27) en un ou plusieurs signaux de commande pour une ou plusieurs unités d'entraînement (32, M1, M2, M3).

9. Machine selon l'une des revendications précédentes, comprenant le composant fonctionnel supplémentaire consistant en un mécanisme de transport, au moyen duquel le produit à imprimer (2) peut être déplacé jusqu'à l'organe de positionnement (10) et/ou être éloigné de celui-ci, caractérisée en ce qu'au mécanisme de transport est également associée une unité d'entraînement propre (32, M4), qui est raccordée au système de gestion (31).

10. Machine selon la revendication 9, dans laquelle le mécanisme de transport comporte un dispositif de préhension et/ou un moyen de transfert (9, 11) pour amener et/ou retirer le produit à imprimer (2) à ou respectivement de l'organe de positionnement (10), caractérisée en ce que l'unité d'entraînement (32, M4) du mécanisme de transport est reliée soit au dispositif de préhension, soit au moyen de transfert (9, 11), et l'autre composant respectif du mécanisme de transport est accouplé indirectement à l'unité d'entraînement (32, M4) par l'intermédiaire d'engrenages ou d'une transmission à courroie ou courroie crantée (4, 5, 6).

11. Machine selon la revendication 9, dans laquelle le mécanisme de transport est réalisé à l'aide d'un rouleau d'entrée et/ou de sortie, autour duquel peut être enroulé le produit à imprimer (2), caractérisée en ce que l'unité d'entraînement (32, M4) du mécanisme de transport est reliée soit aux deux rouleaux, soit à un seul d'entre eux, l'autre rouleau respectif étant alors accouplé indirectement à l'unité d'entraînement (32, M4) par l'intermédiaire d'engrenages ou d'une transmission à courroie ou courroie crantée (4, 5, 6), ou entraîné librement par le produit à imprimer (2) devant être transporté.

12. Machine selon l'une des revendications précédentes, dans laquelle au moins trois composants fonctionnels peuvent être mis en mouvement de manière automatique, caractérisée en ce qu'au moins l'un (10) des composants fonctionnels est accouplé indirectement et/ou exclusivement mécaniquement, par l'intermédiaire d'engrenages ou d'une transmission à courroie ou courroie crantée, à l'unité d'entraînement (32, M2) d'une autre unité fonctionnelle (13, 14), et/ou est synchronisé avec celle-ci.

13. Machine selon l'une des revendications précédentes, dans laquelle la forme d'impression (13, 14) est réalisée avec un chariot de sérigraphie (14), déplaçable en va-et-vient ou de façon réversible, pour un écran de sérigraphie (13, 14) préparé à la manière d'un pochoir et tendu sur le cadre du chariot, caractérisée en ce que le chariot de sérigraphie (14) est pourvu, en vue de son déplacement, d'une ou de plusieurs unités d'entraînement (M21, M22), qui sont conçues sous la forme d'entraînements linéaires (171, 172; 231, 232) et agissent des deux côtés et/ou parallèlement sur le chariot de sérigraphie (14).

14. Machine selon la revendication 13, caractérisée en ce que le système de gestion (31) est doté d'un module de commande configuré ou programmé de façon telle, que le ou les multiples entraînements linéaires (171, 172) pour le chariot de sérigraphie (14) soient pilotés avec des vitesses d'entraînement respetives différentes pour les mouvements aller et retour du chariot de sérigraphie (14).

15. Machine selon la revendication 13 ou 14, dans laquelle le mécanisme de racle (21) est conçu de manière à pouvoir être déplacé en synchronisme avec le chariot de sérigraphie (14), vers le haut et vers le bas ou en va-et-vient, pour remplir ou engorger l'écran de sérigraphie (13) et pour refouler l'encre à travers l'écran de sérigraphie (13), sur un produit à imprimer (2), caractérisée en ce que le mécanisme de racle (21) est pourvu, en vue de son déplacement, d'une ou de plusieurs unités d'entraînement (32, M31, M32), qui sont conçues sous la forme d'entraînements linéaires supplémentaires (231, 232) et agissent des deux côtés et/ou parallèlement sur le mécanisme de racle (21).

16. Machine selon la revendication 15, dans laquelle le mécanisme de racle présente au moins deux racles d'engorgement et de refoulement (26) guidées de manière différente l'une de l'autre, pour remplir ou engorger l'écran de sérigraphie (13) et pour refouler l'encre à travers l'écran de sérigraphie (13), sur un produit à imprimer (2), caractérisée en ce que soit la racle d'engorgement, soit la racle de refoulement (26) est reliée à l'un des ou aux multiples entraînements linéaires (231, 232) parallèles pour le mécanisme de racle (21), et en ce que les racles d'engorgement et de refoulement (26) sont reliées l'une à l'autre par l'intermédiaire d'un accouplement mécanique conçu d'une façon telle, qu'elles se déplacent de manière alternée vers la forme d'impression (13, 14) et s'éloignent de celle-ci.

17. Machine selon l'une des revendications précédentes, dans laquelle le mécanisme de racle (21) présente au moins deux racles d'engorgement et de refoulement (26) guidées de manière différente l'une de l'autre, pour remplir ou engorger l'écran de sérigraphie (13) et pour refouler l'encre à travers l'écran de sérigraphie (13), sur un produit à imprimer (2), caractérisée en ce qu'à chaque racle est associée une unité d'entraînement propre pilotée par le système de gestion.

18. Machine selon l'une des revendications précédentes, dans laquelle l'organe de positionnement (10) présente la forme d'un cylindre d'impression, caractérisée en ce que l'organe de positionnement (10), pour sa rotation autour de son axe de cylindre, est pourvu d'un arbre d'entraînement (12) et est relié, par l'intermédiaire de celui-ci, à une unité d'entraînement propre (32, M1) pilotée par le système de gestion (31).

19. Machine selon la revendication 18, caractérisée en ce que le système de gestion (31) comporte un module de commande configuré ou programmé de façon telle, que l'organe de positionnement (10) soit déplacé de manière réversible bidirectionnelle et/ou unidirectionnelle, chaque fois sur un parcours angulaire spécifié.

20. Machine selon l'une des revendications précédentes, comprenant un tableau de commande manuel, caractérisée en ce que le système de gestion (31) comporte une interface (35) et un module pour détecter et convertir l'état du tableau de commande ou de ses éléments de commande, en un ou plusieurs signaux de commande pour une ou plusieurs unités d'entraînement (M1-M4).

21. Machine selon l'une des revendications précédentes, caractérisée en ce que le système de gestion (31) comprend un module de commande configuré ou programmé de façon telle, que par l'intermédiaire des unités d'entraînement respectives (32, M31, M32; M1) le mécanisme de racle (21) soit maintenu à l'arrêt et la forme d'impression (13, 14) déplacé à vitesse constante.

22. Machine selon l'une des revendications 1 à 12, dans laquelle la forme d'impression présente une section transversale cylindrique creuse qui entoure le mécanisme de racle, et l'organe de positionnement (10) est réalisé sous forme d'un cylindre d'impression pour le produit à imprimer (2), caractérisée en ce que le cylindre d'impression (10) et la forme d'impression sont reliés chacun, pour leur rotation, à une unité d'entraînement (32, M1-M4) pilotée par le système de gestion (31).

23. Machine selon l'une des revendications précédentes, caractérisée en ce que le système de gestion (31) est pourvu d'un module de commande configuré ou programmé de façon telle, que les unités d'entraînement (32, M21, M22, M1) respectivement associées à la forme d'impression (13, 14) et à l'organe de positionnement (10) soient commandées de manière décalée dans le temps par rapport à un instant (pos. 2, pos. 3) déterminant le début de l'impression.

24. Machine selon l'une des revendications précédentes, caractérisée en ce que la forme d'impression (13, 14) et l'organe de positionnement (10) sont montés de manière à présenter entre eux un écartement pouvant être modifié, et au moins l'un de ces composants fonctionnels est relié à une unité d'entraînement (32, M1-M4) pilotée par le système de gestion (31).

25. Machine selon l'une des revendications précédentes, caractérisée en ce que l'interface, destinée à détecter et convertir le type et la structure du produit à imprimer (2), est conçue pour la détection de l'épaisseur de ce dernier.

26. Machine selon l'une des revendications 1 à 12, dans laquelle la forme d'impression est tendue sur un cadre, qui est monté de manière à pouvoir être déplacé par pivotement vers l'organe de positionnement réalisé sous forme de table plate et d'en être éloigné par pivotement, et le mécanisme de racle (21) est monté de manière mobile par rapport au cadre, caractérisée en ce qu'au moins au cadre, pour son pivotement, et au mécanisme de racle, pour son mouvement relatif par rapport au cadre, est associée respectivement une unité d'entraînement correspondante (32, M1-M4) pilotée chacune par le système de gestion (31).

27. Machine selon l'une des revendications précédentes, dans laquelle au moins l'organe de positionnement (10) est pourvu de moyens de production du vide, caractérisée en ce que le système de gestion (31) comporte une interface (35) pour commander les moyens de production du vide, ainsi qu'un module de commande configuré ou programmé et couplé à l'interface (35) de façon telle, qu'il actionne les moyens de production du vide en fonction de la position de la machine ou du positionnement (29) de l'une ou de plusieurs des unités d'entraînement (32, M1-M4).

28. Machine selon l'une des revendications précédentes, caractérisée en ce que la forme d'impression (13, 14) et/ou l'organe de positionnement (10) sont montés mobiles par rapport au châssis (15) de la machine et/ou l'un par rapport à l'autre, et sont reliés chacun à une unité d'entraînement (32, M1; M21, M22) pilotée par le système de gestion (31), et en ce que le système de gestion (31) est pourvu d'une interface (RS 232, 35) pour introduire ou pour saisir une consigne pour la longueur d'action ou la longueur de déroulement entre la forme d'impression (13, 14) et l'organe de positionnement (10), et d'un module de commande configuré ou programmé de façon telle, que les unités d'entraînement (32, M21, M22, M1) respectivement associées à la forme d'impression (13, 14) et à l'organe de positionnement (10) soient commandées dans l'optique d'une action ou d'un déroulement synchrone ou raccourci ou allongé de l'organe de positionnement (10) sur la forme d'impression (13, 14).

29. Machine selon l'une des revendications précédentes, caractérisée en ce que la forme d'impression (13, 14) et/ou l'organe de positionnement (10) sont reliés chacun à une unité d'entraînement respective (32, M1; M21, M22) pilotée par le système de gestion (31), et le système de gestion (31) est pourvu d'une interface (RS 232, 35) pour introduire ou pour saisir une consigne correspondant aux dimensions du format du produit à imprimer (2), et d'un module de commande configuré ou programmé de façon telle, que l'unité d'entraînement (32, M21, M22, M1) respectivement associée à la forme d'impression (13, 14) et/ou à l'organe de positionnement (10) soit commandée dans l'optique l'une course d'entraînement adaptée aux dimensions du format.

30. Machine selon l'une des revendications précédentes, caractérisée en ce que le système de gestion (31) est pourvu d'un module de commande configuré ou programmé de façon telle, que l'unité d'entraînement (32, M31, M32), associée au mécanisme de racle (21), presse le mécanisme de racle (21) contre la forme d'impression (13, 14).

31. Machine selon l'une des revendications précédentes, caractérisée en ce que le système de gestion (31) est pourvu d'un module de mémoire configuré ou programmé de façon telle, qu'il soit possible d'y introduire, mémoriser et lire par l'intermédiaire d'une interface (MMK), des paramètres d'impression et/ou des paramètres d'état de la machine, l'interface étant conçue pour la communication avec une personne de service, avec un calculateur externe et/ou dans un réseau d'ordinateurs.
